# EUROPÄISCHE PATENTSCHRIFT

(11) **EP 0 143 960 B1**
(45) Veröffentlichungstag und Bekanntmachung des Hinweises auf die Patenterteilung: **25.07.1990**
(21) Anmeldenummer: 84112551.1
(22) Anmeldetag: 18.10.1984
(51) Int. Cl.: B21D 43/28, B21F 23/00, B21F 1/02

(54) **Vorrichtung zum Richten und Ablängen von Draht**
Device for straightening and cutting wire into lengths
Dispositif pour le redressage et la coupe à longueur de matériau en forme de fils

(30) Priorität: 27.10.1983 DE 3338915
(43) Veröffentlichungstag der Anmeldung: 12.06.1985
(73) Patentinhaber: MECAPEC S.A., CH-8716 Schmerikon/SG (CH)
(72) Erfinder: Fuchs, Ernst, CH-8716 Schmerikon (CH); Berger, Eduard, CH-9113 Degersheim (CH); Fitzi, Karl, CH-8634 Hombrechtikon (CH)
(74) Vertreter: Vièl, Georg, Dipl.-Ing.

(56) Entgegenhaltungen:
- DE-A- 2 733 407
- GB-A- 2 040 777
- US-A- 1 435 438
- US-A- 1 982 383
- US-A- 2 446 035
- US-A- 2 791 243
- US-A- 2 933 202
- US-A- 3 972 211
- US-A- 4 350 065
- TECHNICAL DIGEST, Western Electric, Nr. 25, Januar 1972, Seiten 49,50; A.N. KITCHEN: "Apparatus for feeding and cutting selected wires"

## Beschreibung

Die Erfindung betrifft eine Vorrichtung zum Richten und Ablängen von Draht.

Vorrichtungen dieser Art werden insbesondere dort benötigt, wo Draht oder beispielsweise Armierungsstahl für Beton in Ringen angeliefert wird und daraus Stangen zur weiteren Verwendung hergestellt werden sollen.

Drahtricht- und Schneidmaschinen sind bekannt. Sie richten von Ringen angezogenen Draht und schneiden ihn auf die gewünschte Länge ab. Diese Maschinen sind jeweils zum Verarbeiten von Draht eines bestimmten Durchmessers eingerichtet. Soll Draht eines anderen Durchmessers gerichtet und geschnitten werden, so ist ein umständlicher und zeitraubender Umbau der Maschine erforderlich.

Eine Vorrichtung zum Richten und Ablängen von Draht, mit mehreren in einem Revolver angeordneten Richtwerkzeugen jeweils für einen unterschiedlichen Drahtdurchmesser, wobei durch Drehen des Revolvers das gewünschte Richtwerkzeug in die Arbeitsposition gebracht werden kann, ist aus der DE-A-2 733 407 bekannt.

Die Erfindung liegt die Aufgabe zugrunde, eine Vorrichtung gemäß den Oberbegriff des Anspruchs 1 zu schaffen, die es ohne ein unständlicher und zeitraubender Umbau der Maschine ermöglicht Material mit unterschiedlichen Abmessungen (Durchmesser) zu richten und auf die gewünschte Länge zu schneiden.

Diese Aufgabe wird dadurch gelöst, daß der Draht dem gewünschten Richtwerkzeug durch ein um eine horizontale Achse schwenkbares Magazin zugeführt wird, daß das Magazin der Zahl der Richtwerkzeuge entsprechend aus mehreren verschiedenen nebeneinander angeordneten Einlauf- sowie Zwischen- und Endführungen für jeweils einen Drahtdurchmesser besteht, daß dem Magazin zwei Schubrollenpaare zum Zuführen des Drahts zugeordnet sind, daß das Magazin derart um seine Achse verschwenkbar ist, daß der Draht mit dem gewünschten Durchmesser in die Arbeitsposition zwischen die Schubrollenpaare gebracht und von diesen dem Richtwerkzeug zugeführt werden kann, und daß dem Revolver ein Zugrollenpaar sowie eine Schneidvorrichtung nachgeordnet sind.

Nach einer weiteren Ausbildung der Erfindung ist vorgesehen, daß Mittel zum synchronen Schwenken des Magazins und Positionieren der in dem Revolver angeordneten Richtwerkzeuge vorgesehen sind.

Eine abdere Ausbildung der Erfindung besteht darin, da die Antriebe der Schub- und Rollenpaare entkoppelt sind.

Gemäß einer Weiterbildung der Erfindung ist auch vorgesehen, daß die Schneidvorrichtung beim Schneidvorgang mit dem dem abzuschneidenden Gut bewegbar ausgebildet ist.

Im Rahmen eines Ausführungsbeispiels der Erfindung liegt es auch, daß ein Längenmeßgerät vorgesehen ist.

Eine Ausbildung der Erfindung sieht auch die Möglichkeit vor, daß die Richtwerkzeuge in der jeweiligen Arbeitsposition durch einen achsial verschiebbaren Antrieb ankuppelbar angetrieben sind.

Des weiteren ist es möglich, daß die abgelängten, gerichteten Stäbe in ein rotierendes Magazin positionsweise abgelegt und manuell oder automatisch mit Etiketten und Bindedraht versehen sind.

Die mit der Erfindung erzielten Vorteile bestehen insbesondere darin, daß jederzeit draht-oder stabförmiges Material verschiedenen Durchmessers schnell und dabei schonend gerichtet und abgeschnitten werden kann. Vorzugsweise gilt das für das Verarbeiten von Drahtringen.

Die Erfindung wird anhand der Zeichnungen näher beschrieben.

Es zeigen
Fig. 1 die Ansicht und
Fig. 2 die Draufsicht einer Vorrichtung nach einem Ausführungsbeispiel der Erfindung,
Fig. 3 und
Fig. 4 zeigen Einzelheiten der neuen Vorrichtung und
Fig. 5 eine Anlage zum Verarbeiten von Draht mit fünf verschiedenen Durchmessern von Ringen ausgehend.

In den Fig. 1 und 2 ist mit 1 ein zu richtender Draht oder Armierungsstahl bezeichnet. Die Vorrichtung hat ein schwenkbares Magazin 2. Im gezeichneten Beispiel ist es für fünf unterschiedliche Durchmesser eingerichtet, d.h. es sind fünf verschiedene Einlaufführungen 3, 4, 5, 6 und 7 sowie je fünf Zwischen- und Endführungen 8, 9, 10, 11 und 12 bzw. 13, 14, 15, 16 und 17 vorhanden. Das Magazin 2 ist um eine Achse 18 schwenkbar (Vergl. auch Fig. 3), so daß der Draht mit dem gewünschten Durchmesser in Arbeitsposition, d.h. zwischen die Schubrollenpaare 19 und 20 gebracht werden kann.

Entsprechend der von dem Magazin 2 aufnehmbaren Drähte unterschiedlichen Durchmessers 1, 21, 22, 23 und 24 hat ein Revolver 25 beispielsweise fünf Richtwerkzeuge 26, 27, 28, 29 und 30, von denen jedes auf einen bestimmten Durchmesser eingestellt ist. Mit 31 ist in Fig. 4 schematisch eine Kette dargestellt, mit deren Hilfe ein synchrones Schwenken des Magazins 2 und Positionieren der im Revolversystem 25 vorhandenen Richtwerkzeuge 26 bis 30 erfolgt. Das jeweils in Arbeitsposition befindliche Richtwerkzeug wird durch einen achsial verschiebbaren Antrieb 44 über eine Kupplung 45 angetrieben.

Ein zu richtender Draht 1, von dem Stangen einer bestimmten Länge hergestellt werden sollen, wird über die Einlaufführung 3, das Schubrollenpaar 19, die Zwischenführung 8, das Schubrollenpaar 20 und die Endführung 13 dem Richtwerkzeug 26 im Revolver 25 zugeführt. Nach dem Verlassen des Richtwerkzeugs 26 sorgt ein Zugrollenpaar 32 für den Weitertransport des Drahtes 1 zu Schneidvorrichtung 33.

Die Vorrichtung nach der Erfindung wird zweckmäßigerweise elektronisch gesteuert, so daß nach einem vorgegebenen Programm das Magazin 2 jeweils mit den gewünschten Drähten 1, 21, 22, 23 bzw. 24 automatisch in die Arbeitsposition geschwenkt und gleichzeitig das dazugehörige Richtwerkzeug 26, 27, 28, 29 oder 30 positioniert wird. Die Länge der herzustellenden Stangen wird ebenfalls vorgegeben und beispielsweise von einem Meßgerät 34 kontrolliert, dessen Ausgangssignal die Schneidvorrichtung 33 auslöst.

Beim Wechsel zu einem Draht/Armierungsstahl anderen Durchmessers wird der in der Arbeitslinie befindliche Draht bis vor das Revolver 25 zurückgefahren und bleibt in den Führungen des Magazins 2, wie das für die Drähte 21, 22, 23 und 24 in Fig. 2 angedeutet ist.

In Fig. 5 ist mit 35 die beschriebene Vorrichtung bezeichnet, wie sie in den Fig. 1 und 2 dargestellt ist. Die Drähte 1, 21, 22, 23 und 24 werden von Ablaufhaspeln 36, 37, 38, 39 und 40 abgezogen. 41 ist eine Drahtführung. Die in der Vorrichtung 35 gerichteten und auf die .gewünschte Länge geschnittenen Stangen können entweder in Mulden 42 gesammelt oder rotierenden Mulden 43 zugeführt, gebündelt und weiterverarbeitet werden. Die Bündel können manuell oder automatisch mit Bindedraht und Etiketten versehen werden.

Bei dem Ausführungsbeispiel der erfindungsgemäßen Vorrichtung arbeiten die Antriebe der Schub- und Zugrollenpaare 19, 20 und 32 unabhängig-entkoppelt-voneinander. Der Abtrieb 44 für die Richtwerkzeuge 26 his 30 ist ebenfalls getrennt von anderen Antrieben. Durch diese Maßnahme wird ein besonders schonendes Richten und Transportieren z.B. des Drahtes 1 erreicht.

Diese schonende, die Oberfläche nicht verletzende Verarbeitung wird unterstützt, wenn die Schneidvorrichtung 33 sich beim Schneidvorgang mit dem abzuschneidenden Material 1 bewegt.

## Patentansprüche

1. Vorrichtung zum Richten und Ablängen von Draht, mit mehreren in einem Revolver angeordneten Richtwerkzeugen (26 bis 30) jeweils für einen unterschiedlichen Drahtdurchmesser, wobei durch Drehen des Revolvers (25) das gewünschte Richtwerkzeug in die Arbeitsposition gebracht werden kann, dadurch gekennzeichnet, daß der Draht dem gewünschten Richtwerkzeug (26, 27, 28, 29, 30) durch ein um eine horizontale Achse schwenkbares Magazin (2) zugeführt wird, daß das Magazin (2) der Zahl der Richtwerkzeuge (26, 27, 28, 29, 30) entsprechend aus mehreren verschiedenen nebeneinander angeordneten Einlauf- (3, 4, 5, 6, 7) sowie Zwischen- (8, 9, 10, 11, 12) und Endführungen (13, 14, 15, 16, 17) für jeweils einen Drahtdurchmesser besteht, daß dem Magazin (2) zwei Schubrollenpaare (19, 20) zum Zuführen des Drahts (1, 21, 22, 23, 24) zugeordnet sind, daß das Magazin (2) derart um seine Achse verschwenkbar ist, daß der Draht (1, 21, 22, 23, 24) mit dem gewünschten Durchmesser in die Arbeitsposition zwischen die Schubrollenpaare (19, 20) gebracht und von diesen dem Richtwerkzeug (26, 27, 28, 29, 30) zugeführt werden kann, und daß dem Revolver (25) ein Zugrollenpaar (32) sowie eine Schneidvorrichtung (33) nachgeordnet sind.

2. Vorrichtung nach Anspruch 1, dadurch gekennzeichnet, daß Mittel (31) zum synchronen Schwenken des Magazins (2) und Positionieren der in dem Revolver (25) angeordneten Richtwerkzeuge (26 bis 30) vorgesehen sind.

3. Vorrichtung nach Anspruch 1, dadurch gekennzeichnet, daß die Antriebe der Schub- und Zugrollenpaare (19, 20, 32) entkoppelt sind.

4. Vorrichtung nach Anspruch 1, dadurch gekennzeichnet, daß die Schneidvorrichtung (33) beim Schneidvorgang mit dem abzuschneidenden Gut (1, 21, 22, 23, 24) bewegbar ausgebildet ist.

5. Vorrichtung nach Anspruch 1, dadurch gekennzeichnet, daß ein Längenmeßgerät (34) vorgesehen ist.

6. Vorrichtung nach Anspruch 1, dadurch gekennzeichnet, daß die Richtwerkzeuge (26, 27, 28, 29, 30) in der jeweiligen Arbeitsposition durch einen achsial verschiebbaren Antrieb (44) ankuppelbar (45) angetrieben sind.

7. Vorrichtung nach Anspruch 1, dadurch gekennzeichnet, daß die abgelängten, gerichteten Stäbe in ein rotierendes Magazin (43) positionsweise abgelegt und manuell oder automatisch mit Etiketten und Bindedraht versehen werden können.

## Revendications

1. Dispositif de dressage et de mise à longueur de fils métalliques, comprenant plusieurs outils à dresser (26 à 30), chacun pour un diamètre de fil différent, disposés dans un magasin-revolver, l'outil à dresser souhaité pouvant être mis en position de travail par rotation du magasin-revolver (25), caractérisé en ce que le fil est amené à l'outil à dresser souhaité (26, 27, 28, 29, 30) en passant par un magasin (2) pouvant basculer autour d'un axe horizontal, en ce que le magasin (2) est constitué, en fonction du nombre des outils à dresser (26, 27, 28, 29, 30), de plusieurs guidages d'entrée (3, 4, 5, 6, 7), intermédiaires (8, 9, 10, 11, 12) et d'extrémité (13, 14, 15, 16, 17) pour chaque diamètre de fil, en ce que deux paires de galets de poussée (19, 20) destinés à amener le fil (1, 21, 22, 23, 24) sont associées au magasin (2), en ce que le magasin (2) peut basculer autour de son axe de façon que le fil (1, 21, 22, 23, 24) du diamètre souhaité puisse être mis en position de travail entre les paires de galets de poussée (19, 20) et puisse être amenée par ceux-ci à l'outil à dresser (26, 27, 28, 29, 30), et en ce qu'une paire de galets de traction (32) ainsi qu'un dispositif de coupe (33) sont montés en aval du magasin-revolver (25).

2. Dispositif selon la revendication 1, caractérisé en ce qu'il est prévu des moyens (31) pour faire basculer le magasin (2) et pour la mise en position synchrone des outils à dresser (26 à 60) disposés dans le magasin-revolver (25).

3. Dispositif selon la revendication 1, caractérisé en ce que le dispositif d'entraînement des paires de rouleaux de poussée et de traction (19, 20, 32) sont découplés.

4. Dispositif selon la revendication 1, caractérisé en ce que le dispositif de coupe (33) est constitué de manière à pouvoir être déplacé avec le produit à découper (1, 21, 22, 23, 24) lors du processus de coupe.

5. Dispositif selon la revendication 1, carctérisé en ce qu'il est prévu un appareil de mesure de longueur (34).

6. Dispositif selon la revendication 1, caractérisé en ce que les outils à dresser (26, 27, 28, 29, 30) sont entraînés en la position de travail, avec possibilité d'accouplement (45), par un dispositif d'entraînement (44) pouvant être déplacé axialement.

7. Dispositif selon la revendication 1, caractérisé en ce que les tronçons dressés et mis à longueur peuvent être déposés, position par position, dans un magasin tournant (43) et peuvent être munis manuellement ou automatiquement d'étiquettes et de fils de ligature.

## Claims

1. Device for straightening and cutting wire into lengths, having a plurality of straightening tools (26 to 30), each one for a different wire diameter, arranged in a turret, the desired straightening tool being able to be brought into the working position by rotating the turret (25), characterized in thatthe wire is fed to the desired straightening tool (26, 27, 28, 29, 30) by a magazine (2) which can be swivelled about a horizontal axis, in that the magazine (2) consists of a plurality of different inlet guides (3, 4, 5, 6, 7) and intermediate guides (8, 9, 10, 11, 12) and end guides (13, 14, 15, 16, 17) corresponding to the number of straightening tools (26, 27, 28, 29, 30) each for one wire diameter, in that two pairs of push rollers (19, 20) to feed the wire (1, 21, 22, 23, 24) are assigned to the magazine (2), in that the magazine (2) can be swivelled about its axis in such a way that the wire (1, 21, 22, 23, 24) with the desired diameter can be brought into the working position between the pairs (19, 20) of push rollers and can be fed by the latter to the straightening tool (26, 27, 28, 29, 30), and that a pair (32) of pull rollers and a cutting device (33) are arranged after the turret (25).

2. Device according to Claim 1, characterized in that means (31) are provided for the synchronous swivelling of the magazine (2) and positioning of the straightening tools (26 to 30) arranged in the turret (25).

3. Device according to Claim 1, characterized in that the drives of the pairs (19, 20, 32) of push and pull rollers are decoupled.

4. Device according to Claim 1, characterized in that the cutting device (33) is designed to be movable with the product (1, 21, 22, 23, 24) to be cut off during the cutting operation.

5. Device according to Claim 1, characterized in that a length-measuring apparatus (34) is provided.

6. Device according to Claim 1, characterized in that the straightening tools (26, 27, 28, 29, 30) are driven couplably (45) in the respective working position by an axially displaceable drive (44).

7. Device according to Claim 1, characterized in that the rods which have been straightened and cut into lengths can be deposited in positions in a rotating magazine (43) and can be provided manually or automatically with labels and binding wire.
